# EUROPÄISCHE PATENTSCHRIFT

(11) **EP 1 033 785 B1**
(45) Veröffentlichungstag und Bekanntmachung des Hinweises auf die Patenterteilung: **20.09.2006**
(21) Anmeldenummer: 00890064.9
(22) Anmeldetag: 01.03.2000
(51) Int. Cl.: H01R 4/38, H01R 4/40

(54) **Klemmvorrichtung für den elektrischen Anschluss von Kabeln**
Clamping device for the electrical connection of cables
Dispositif de serrage de connexion électrique de câbles

(30) Priorität: 01.03.1999 AT 33099
(43) Veröffentlichungstag der Anmeldung: 06.09.2000
(73) Patentinhaber: Hiquel-Elektronik- und Anlagenbau Gesellschaft m.b.H., 8344 Bairisch Kölldorf (AT)
(72) Erfinder: Urleb, Alfred, 8010 Graz (AT); Gangl, Willi, 8010 Graz (AT)
(74) Vertreter: Weinzinger, Arnulf

(56) Entgegenhaltungen:
- EP-A- 0 418 766
- DE-A- 3 204 844
- DE-A- 4 203 022
- FR-A- 2 449 979

## Beschreibung

Die Erfindung betrifft eine elektrische Anschlussklemmvorrichtung gemäß dem einleitenden Teil von Anspruch 1. Eine solche Anschlussklemmvorrichtung ist aus EP 0 418 766 A bekannt.

Bekanntlich werden solche elektrische Anschlussklemmvorrichtungen einzeln ausgeführt. Für jeden Anschluss wird eine Klemmvorrichtung mit einer Schraube und einem Klemmteil (auch Druckübertragungsteil genannt), vorgesehen. Die Klemmung erfolgt dabei über die Schraube, über die der erforderliche Klemmdruck aufgebracht wird. Dadurch wird das elektrische Kabel an einen leitenden Kontaktteil gedrückt, wodurch Strom fließen kann. Bei dieser Art der elektrischen Klemmung wird für jeden Anschluss eine Schraube verwendet. In Gehäusen, die in Schaltschränken eingebaut werden, sind aus Platzgründen die elektrischen Anschlüsse übereinander angeordnet. Wenn der untere Anschluss bereits angeschraubt ist, stellt sich das Problem, dass der obere Anschluss nicht mehr zugänglich ist.

Aus der FR 2 449 979 A ist andererseits eine verbindungseinrichtung zum elektrischen Verbinden von zwei Kabeln miteinander bekannt. Dabei sind zwei schalenförmige Klemmteile vorgesehen, die mit Hilfe einer Schraube und einer darauf aufgeschraubten Mutter in Richtung aufeinander zu bewegt werden können. In diesen Klemmteilen sind in Ansicht halbkreisförmige, plattenförmige, metallische Verbindungsbacken beweglich angeordnet; diese Verbindungsbacken sind mit zwei beabstandeten Zahnabschnitten versehen, um bei den zu verbindenden, zwischen den Klemmteilen angeordneten Kabeln die Isolierungen zu durchdringen und die leitenden Adern zu kontaktieren, so dass diese über die Verbindungsbacke miteinander elektrisch verbunden werden.

Aufgabe der Erfindung ist es, eine gattungsgemäße elektrische Anschlussklemmvorrichtung zu schaffen, bei der es auf einfache Weise möglich ist, zwei elektrische Kabel zu befestigen und anzuschließen.

Diese Aufgabe wird erfindungsgemäß durch die in Anspruch 1 definierten Merkmale gelöst. Vorteilhafte Ausführungsformen bzw. Weiterbildungen sind in den abhängigen Ansprüchen angegeben.

Bei der erfindungsgemäßen Anschlussklemmvorrichtung ist es mit Hilfe der beiden Anpressflächen des einen Klemmteils in vorteilhafter Weise möglich, zwei Kabel gleichzeitig und zuverlässig mit zwei gesonderten Kontakten in Verbindung zu bringen.

Dabei ist es auch möglich, die zwei Kabel an Kontakten anzuschließen, die bei einer herkömmlichen Klemmvorrichtung nur schwer zugänglich sind; demgemäß können die zwei Kontakte in Klemmrichtung bzw. in Richtung der Schraubenbewegung hintereinander angeordnet sein.

Um zumindest im Wesentlichen denselben Anpressdruck an den beiden Kontakten zu erreichen und somit zu verhindern, dass das eine Kabel (zu) fest gegen den einen Kontakt gedrückt wird, wogegen beim zweiten Kabel nur eine lose Kontaktierung vorliegt und die Gefahr besteht, dass die elektrische Verbindung nicht (zuverlässig) zustande kommt, ist es günstig, wenn der Klemmteil eine Wippe ist.

Zum Aufbringen eines einheitlichen Anpressdrucks auf beide Kontakte ist es auch günstig, wenn der Klemmteil an einer mittels der Schraube in einer Führung längsverstellbaren Lasche schwenkbar gelagert ist.

Um einerseits den Anpressdruck des Klemmteils auf die beiden Kontakte in effizienter Weise herbeizuführen und andererseits die gleichmäßige Druckaufteilung auf beide Kontakte zu unterstützen, ist es vorteilhaft, wenn die Schwenkachse des Klemmteils im Wesentlichen senkrecht zur Längsachse der Schraube ist.

Für eine besonders einfache, kostengünstige Konstruktion ist es von Vorteil, wenn die Schraube direkt in der Lasche eingeschraubt ist.

Um einen Stromfluss durch den Klemmteil zu unterbinden, wodurch die beiden elektrischen Kontakte kurzgeschlossen würden, kann einfach der Klemmteil aus isolierendem Material bestehen.

Um eine stabile, kompakte Anordnung zu erlangen, ist es auch günstig, wenn der Klemmteil eine mittige Durchbrechung aufweist, die von einem der beiden Kontakte durchsetzt wird, wobei eine diesem Kontakt zugewandte Seitenwand der Durchbrechung eine der beiden Anpressflächen bildet.

Die Erfindung wird nachstehend anhand eines in der Zeichnung dargestellten bevorzugten Ausführungsbeispiels, auf das sie jedoch nicht beschränkt sein soll, noch weiter erläutert. Im Einzelnen zeigen in der Zeichnung: Fig. 1 einen Längsschnitt einer erfindungsgemäßen elektrischen Klemmvorrichtung mit einem Kabel; und Fig. 2 einen Schnitt dieser elektrischen Klemmvorrichtung gemäß der Linie II-II in Fig. 1, jedoch ohne Kabel.

Fig. 1 zeigt einen Längsschnitt einer elektrischen Klemmvorrichtung 1 mit einem Gehäuse 2. Das Gehäuse 2 weist zwei Öffnungen 3, 3' zum Einführen von Kabeln 4, 4' auf. Weiters ist im Gehäuse 2 eine stirnseitige Öffnung 5 für die Aufnahme einer Schraube 6 vorgesehen. Ein Kabel 4 ist durch die eine, vordere Ausnehmung 3 in das Innere des Gehäuses 2 eingeführt gezeigt, um mit einem vorderen Kontakt 7 von zwei hintereinander angeordneten Kontakten 7, 7' in Verbindung gebracht zu werden. Das andere Kabel 4' ist in der hinteren Ausnehmung 3' eingesteckt gezeigt.

Mittels der Schraube 6 wird eine Lasche 8 im Gehäuse 2 in einer Führung 9 im Gehäuse 2 in Richtung der Längsachse 6' der Schraube 6 verschoben, vgl. auch die Pfeile A in Fig. 1. In der Lasche 8 ist ein als Wippe ausgeführter Klemmteil 10 um eine Schwenkachse 10' schwenkbar gelagert. Der Klemmteil 10 weist zwei gewölbte Anpressflächen 11, 11' auf, wobei die hintere Anpressfläche 11' durch eine Seitenwand einer mittigen Durchbrechung 12 des Klemmteils 10 gebildet wird.

Beim Anziehen der Schraube 6 wird nun die Lasche 8 in Richtung der Öffnung 5 in der Führung 9 gezogen, vgl. die Pfeile B in Fig. 1, wodurch sich die Anpressflächen 11 bzw. 11' den beiden Kontakten 7 bzw. 7' nähern und schlussendlich die Kabel 4, 4' mit gleichförmigem Anpressdruck gegen die Kontakte 7 bzw. 7' klemmen. Aufgrund der Schwenklagerung (vgl. auch den Pfeil B in Fig. 1) des Wippen-Klemmteils 10 in der Lasche 8 erfolgt eine gleichmäßige Druckaufteilung auf die beiden Kontakte 7, 7', und es wird somit verhindert, dass die Klemmung eines der Kabel 4 gegen einen der Kontakte 7, 7' bereits fest ist, während die andere Klemmung noch lose ist. Um kein Moment auf die in der Führung 9 im Gehäuse 2 linear geführten Lasche 8 zu erzeugen, schneiden die Längsachse 6' der Schraube 6 und die dazu senkrecht stehende Schwenkachse 10' des Klemmteils 10 einander.

Fig. 2 zeigt einen Schnitt der elektrischen Klemmvorrichtung gemäß der Linie II-II in Fig. 1, jedoch sind in Fig. 2 die Kabel 4, 4' weggelassen worden. Die Schraube 6 ist in die U-förmige Lasche 8 direkt eingeschraubt, welche in der Führung 9 im Gehäuse 2 geführt ist und somit über ein Verdrehen der Schraube 6 in der Art eines Spindeltriebs verschoben werden kann. Die Schraube 6 ist dabei gegen ein axiales Verstellen gesichert, beispielsweise indem sie mit ihrem vorderen (inneren) Ende am Kontakt 7 ansteht. Die U-förmige Lasche 8 nimmt über Lagerzapfen 8" an ihren beiden Schenkeln 8' den Klemmteil 10 um die Achse 10' schwenkbar auf. Weiters sind die beiden Kontakte 7, 7' ersichtlich, von denen sich der vordere, 7, im Raum zwischen den Laschen-Schenkeln 8' und der hintere, 7', durch die mittige Durchbrechung 12 des Wippen-Klemmteils 10 hindurcherstreckt. Zwischen dem Kontakt 7 und der Anpressfläche 11 sowie dem Kontakt 7' und der Anpressfläche 11' können die Kabel 4, 4' eingesetzt werden; es ist möglich, zwei Kabel 4, 4' oder auch nur ein Kabel 4 oder 4' entweder am Kontakt 7 oder 7' anzuschließen.

Der Klemmteil 10 besteht aus isolierendem Material, um einen Stromfluss durch den Klemmteil 10 zu verhindern, bei dem eine Kurzschlussverbindung zwischen den beiden Kontakten 7 und 7' entstehen könnte.

## Patentansprüche

1. Elektrische Anschlussklemmvorrichtung (1) für den elektrischen Anschluss von Kabeln (4, 4'), mit einem Gehäuse (2), in dem ein elektrischer Kontakt (7, 7') angeordnet ist sowie eine Schraube (6) und ein Klemmteil (10) zum Anpressen eines Kabels (4, 4') am Kontakt (7, 7') beweglich angeordnet sind, **dadurch gekennzeichnet, dass** der Klemmteil (10) zwei elektrisch getrennte Anpressflächen (11, 11') zur gleichzeitigen Druckaufbringung an zwei gesonderten elektrischen Kontakten (7, 7') im Gehäuse (2) aufweist.

2. Elektrische Klemmvorrichtung nach Anspruch 1, **dadurch gekennzeichnet, dass** die zwei Kontakte (7, 7') in Längsrichtung der Schraube (6) gesehen hintereinander angeordnet sind.

3. Elektrische Klemmvorrichtung nach Anspruch 1 oder 2, **dadurch gekennzeichnet, dass** der Klemmteil (10) eine Wippe ist.

4. Elektrische Klemmvorrichtung nach einem der Ansprüche 1 bis 3, **dadurch gekennzeichnet, dass** der Klemmteil (10) an einer mittels der Schraube (6) in einer Führung (9) längs verstellbaren Lasche (8) schwenkbar gelagert ist.

5. Elektrische Klemmvorrichtung nach Anspruch 4, **dadurch gekennzeichnet, dass** die Schwenkachse (10') des Klemmteils im Wesentlichen senkrecht zur Längsachse (6') der Schraube (6) ist.

6. Elektrische Klemmvorrichtung nach Anspruch 3 oder 4, **dadurch gekennzeichnet, dass** die Schraube (6) direkt in der Lasche (8) eingeschraubt ist.

7. Elektrische Klemmvorrichtung nach einem der Ansprüche 1 bis 6, **dadurch gekennzeichnet, dass** der Klemmteil (10) aus isolierendem Material besteht.

8. Elektrische Klemmvorrichtung nach einem der Ansprüche 1 bis 7, **dadurch gekennzeichnet, dass** der Klemmteil (10) eine mittige Durchbrechung (12) aufweist, die von einem der beiden Kontakte (7, 7') durchsetzt wird, wobei eine diesem Kontakt (7') zugewandte Seitenwand (11') der Durchbrechung eine der beiden Anpressflächen bildet.

## Claims

1. An electric terminal clamping device (1) for electrically connecting cables (4, 4'), comprising a housing (2) in which an electric contact (7, 7') is arranged and in which a screw (6) and a clamping part (10) are movably arranged for pressing a cable (4, 4') against the contact (7, 7'), **characterised in that** the clamping part (10) includes two electrically separated pressing faces (11, 11') for simultaneously applying pressure at two separate electric contacts (7, 7') in the housing (2).

2. An electric clamping device according to claim 1, **characterised in that**, seen in the longitudinal direction of the screw (6), the two contacts (7, 7') are arranged one behind the other.

3. An electric clamping device according to claim 1 or 2, **characterised in that** the clamping part (10) is a rocker.

4. An electric clamping device according to any one of claims 1 to 3, **characterised in that** the clamping part (10) is pivotably mounted on a bracket (8) which is longitudinally displaceable in a guide (9) by means of the screw (6).

5. An electric clamping device according to claim 4, **characterised in that** the pivot axis (10') of the clamping part is substantially perpendicular relative to the longitudinal axis (6') of the screw (6).

6. An electric clamping device according to claim 3 or 4, **characterised in that** the screw (6) is directly screwed into the bracket (8).

7. An electric clamping device according to any one of claims 1 to 6, **characterised in that** the clamping part (10) is made of an insulating material.

8. An electric clamping device according to any one of claims 1 to 7, **characterised in that** the clamping part (10) has a central opening (12) through which one of the two contacts (7, 7') extends, wherein a side wall (11') of the opening facing this contact (7') constitutes one of the two pressing faces.

## Revendications

1. Dispositif de serrage de connexion électrique (1) pour la connexion électrique de câbles (4, 4'), comprenant un boîtier (2) dans lequel sont disposés mobiles un contact électrique (7, 7') ainsi qu'une vis (6) et un élément de serrage (10) pour serrer un câble (4, 4') sur le contact (7, 7'),
**caractérisé en ce que** l'élément de serrage (10) présente deux surfaces d'appui (11, 11') séparées électriquement pour exercer simultanément une pression sur deux contacts électriques (7, 7') distincts situés dans le boîtier (2).

2. Dispositif de serrage électrique selon la revendication 1,
**caractérisé en ce que** les deux contacts (7, 7'), vus dans la direction longitudinale de la vis (6), sont disposés l'un derrière l'autre.

3. Dispositif de serrage électrique selon la revendication 1 ou 2,
**caractérisé en ce que** l'élément de serrage (10) est un bouton à bascule.

4. Dispositif de serrage électrique selon l'une quelconque des revendications 1 à 3,
**caractérisé en ce que** l'élément de serrage (10) est logé en pivotement sur une languette (8) pouvant être déplacée dans le sens longitudinal dans un guidage (9) au moyen de la vis (6).

5. Dispositif de serrage électrique selon la revendication 4,
**caractérisé en ce que** l'axe de pivotement (10') de l'élément de serrage s'étend pour l'essentiel perpendiculairement à l'axe longitudinal (6') de la vis (6).

6. Dispositif de serrage électrique selon la revendication 3 ou 4,
**caractérisé en ce que** la vis (6) est vissée directement dans la languette (8).

7. Dispositif de serrage électrique selon l'une quelconque des revendications 1 à 6,
**caractérisé en ce que** l'élément de serrage (10) est réalisé en matériau isolant.

8. Dispositif de serrage électrique selon l'une quelconque des revendications 1 à 7,
**caractérisé en ce que** l'élément de serrage (10) présente un passage central (12) traversé par l'un des deux contacts (7, 7'), une paroi latérale (11') du passage tournée vers ce contact (7') formant une des deux surfaces d'appui.
